# DEMANDE DE BREVET EUROPEEN

(11) **EP 1 369 360 A1**
(43) Date de publication de la demande: **10.12.2003**
(21) Numéro de dépôt: 02370053.7
(22) Date de dépôt: 27.11.2002
(51) Int. Cl.: B65F 1/06, B65F 1/14, B65F 1/16

(54) **Poubelle à tri sélectif**

(30) Priorité: 21.05.2002 FR 0206184
(71) Demandeur: Nord Etudes Industrielles, 62700 Bruay la Buissiere (FR)
(72) Inventeur: Brisse, Guy, 62700 Bruay la Buissiere (FR)

(57) **Abrégé**

L'invention concerne un ensemble de mobilier de cuisine équipé d'une platine (1) encastrable dans un plan de travail, ladite platine comportant des orifices obturés par des clapets (2) et une porte coulissante (7) pour effectuer le tri sélectif des déchets ménagers.

L'ensemble comporte un chariot (4) monté sur des roulettes pivotantes (5) supportant des sacs poubelles permettant de déplacer le dispositif vers les endroits de l'habitation pour effectuer le tri sélectif des déchets.

Un support de sac (10), pivotant vers le haut et solidaire de la porte (11) permet de soutenir les sacs disposés dans le panier.

## Description

La présente invention concerne un mobilier de cuisine, équipée d'une platine supérieure (1) comportant des orifices de différentes formes comprenant des moyens d'obturations permettant d'effectuer le tri sélectif des déchets notamment ménagers et d'un chariot support (19), la partie inférieure permet de maintenir au moyens d'encoches ( 28) plusieurs sacs poubelles de différentes capacités.
Les dispositifs actuels de tri, sont de faibles capacités et ne s'intègrent pas dans la configuration fonctionnelle et esthétique d'une cuisine, notamment une cuisine aménagée.

Le dispositif présente une configuration simple pratique, esthétique, fonctionnel permettant de gérer plusieurs sacs poubelles, au même endroit, en traitant le problème d'odeurs indésirables dégagées, aux problèmes de transport des déchets, de positionnement et de maintien des sacs poubelles.
La meuble comporte une platine (1) constituant un plan de travail qui de surcroît est destiné au tri sélectif des déchets.
Ladite platine peut être fabriquée en toute matière ou en tous matériaux quelconques convenables, tel que par exemple en tôle acier , alliages légers, acier inoxydable et plastique rigide et/ ou recyclables.
L'invention concerne une platine pour le tri sélectif des déchets ménagers s'implantant au-dessus d'un système à arrangement de récipients de type poubelle, notamment en s'encastrant et/ou en coulissant sur un plan de travail et/ou surmontant un meuble, ladite platine comportant plusieurs ouvertures, chacune en regard d'au moins un récipient de type poubelle pour répartir et trier les déchets ménagers ou dits à risques, chacune de celle ci comprend des moyens d'obturation communs ou respectif.
Les diverses caractéristiques et avantages de l'invention ressortiront de la description qui va suivre.
IL est bien précisé qu'il s'agit uniquement d'un exemple et que toutes autres formes, de disposition, de proportions et de d'esthétique pourraient être adoptées sans sortir du cadre de l'invention.
Au cours de cette description, on se réfère aux dessins ci joint qui montrent l'ensemble du dispositif de tri de déchets par les figures décrites ci dessous.

Selon des modes de réalisation particuliers :
Platine (1) pour le tri sélectif des déchets ménagers s'implantant au dessus d'un système à arrangement de récipients de type poubelle, notamment en s'encastrant et/ou en coulissant, sur un plan de travail et/ou surmontant un meuble caractérisée en ce que ladite platine comporte plusieurs ouvertures chacune en regard d'au moins un récipient de type poubelle pour répartir et trier les déchets ménagers ou dits à risques chacune de celle ci comprend des moyens d'obturation (2,3,4, 4 A ) coulissant et /ou basculant sous ladite platine.
- tout ou partie des moyens d'obturation comprennent un premier ensemble de deux plateaux (3) et (4) recouvrant et fermant initialement ladite ouverture de type plan de travail commandé en basculement vers le bas sur des moyens de rotation et de rappel élastique (14) pour le vidage des déchets séparément ou ensemble par des moyens de commande (10) ou manuellement par pression, l'extrémité du plateau (4) étant reliée et pivotable par rapport à l'ouverture de la platine (1), les deux plateaux étant juxtaposés et solidaires ou pivotant l'un par rapport à l'autre, un second moyen d'obturation par coulissement par des moyens de guidage sous la platine, un troisième.
- tout ou partie des ouvertures de la platine (1) comprennent un moyen d'obturation (4A) de type plaque rigide commun ou non à plusieurs ouvertures se déplaçant par coulissèment sous la platine par des moyens de guidage de type coulisse (15) en venant obturer l'ouverture de façon notamment affleurante la surface de la platine (1).
- tout ou partie des ouvertures comprennent un moyen d'obturation à clapet (2 ) basculant vers le bas par des moyens de rotation et de rappel élastique (13) solidaire de la platine (1), ledit clapet (2) en position fermée, étant limité en rotation par une butée (22 ) venant en appui sur la face de la platine (1).
- ledit moyen ledit moyen d'obturation à clapet (2) comprend un cadre support (34) solidaire d'une manchette (35) en partie inférieure, permettant d'une part de maintenir des moyens d'accrochage (51) un filet (16) où s'insère et descend ledit contenant, maintenu verticalement en se rétrécissant en diamètre vers le bas pour ralentir la chute de contenants de type bouteille dans le récipient poubelle (47) et d'autre part de fixer un sac poubelle (17) entre la manchette (15), sur joint (50) et le bord de l'ouverture de la platine (1).
- le système à arrangement de récipients de type poubelle FIG 3 , 3A comporte un chariot (19) s'insérant dans un meuble spécifique équipé de la platine (1), le dit chariot étant muni d'un coté frontal arrière et des deux cotés latéraux ,lesquels étant munis d'encoches (26) pour l'accrochage et le maintien des sacs à éléments d'encoches pour l'accroches et le maintien d'au moins une partie extrémale supérieure de chaque récipient de type sac par exemple au nombre de 4.
- Le système à arrangement de récipients de type poubelle comporte un chariot (8) s'insérant sous la platine (1) ou dans un meuble spécifique, le dit chariot étant muni d'une face frontale en arrière de laquelle se situe un logement ouvert sur la face supérieure aux faces latérales et arrière logeant des récipients de type sac s'accrochant sur les bords supérieurs des faces latérales notamment dans des encoches (16) centrales ou non.
- ledit chariot ledit chariot comprend au moins un moyen d'accrochage (21) et de maintien de sacs à éléments d'encoches pour l'accroche et le maintien d'au moins une partie extrémale supérieure de chaque récipient de type sac par exemple au nombre de 4, ledit moyen d'accrochage comportant à une extrémité au moins une plaque comportant deux pattes (52) définissant au moins deux éléments protubérants avec au moins une encoche primaire centrale avec deux bords internes de maintien des sacs notamment en forme de « V », ladite encoche primaire étant munie d'encoches secondaires pour l'accrochage d'un sac ; à l'autre extrémité un axe (54) perpendiculaire au support (53) venant s'imbriquer dans un logement de type support (55) notamment en partie centrale et supérieure dudit chariot et permettant la rotation de l'ensemble (21) vers le haut de façon à dégager la partie supérieure du chariot pour faciliter l'accès aux sacs emplis de déchets.
- ledit chariot comprend un logement vertical ( 22), notamment central fixé sur le fond dudit chariot pour stocker au moins un rouleau de sac (24) verticalement, ledit logement comportant en partie supérieure au moins deux moyens d'accrochage de type pattes (40) en forme de « V » muni chacune d'une encoche primaire (45 A) centrale avec deux bords internes de maintien des sacs notamment en forme de « V », les ladites encoches primaires étant munie d'encoches secondaires (45) pour l'accrochage d'un sac , chacune desdits encoches secondaires recevant un bouchon conique (44) bridant les parties extrémales des sacs poubelles pour le maintien et l'accrochage des extrémités centrales par exemple 4 sacs.
- ledit logement vertical (22) comporte à l'intérieur ou à l'extérieur d'une des parois dudit logement, une tige support (71) muni à l'extrémité inférieure d'une plaque support (71 A) permettant de supporter des contenants de type sac poubelle (42), à l'extrémité supérieure un moyen de préhension (71 B) de type poignée, l'ensemble (71) (71A) (71B ) pouvant coulisser vers le haut de façon à prendre un rouleau de sac.
- tout ou partie des ouvertures comprennent un contenant (31) de type entonnoir équipé en partie inférieure d'un manchon (32) s'étendant vers l'extérieur avec un filetage intérieur permettant la coopération par filetage avec le goulot d'un contenant (33) de type bouteille.
- la platine (1) comprend des moyens de raccordement (13) de type tube conique débouchant d'une part notamment au niveau des récipients de type poubelle et raccordé par un moyen de tube souple d'autre part à un réseau notamment domestique de ventilation pour aspirer les odeurs indésirables.
- au moins une ouverture comprend sur la partie inférieure un ensemble dévidoir notamment de papier ménage comportant une porte support (9) comportant une encoche à dents (7), solidaire en partie inférieure de deux supports rouleau (38) muni d'un axe ( 63) , l'ensemble s'ouvrant à rappel élastique pour laisser ressortir une partie de feuille jusqu'à sa partie prédécoupée l'ensemble s'étendant vers le bas à blocage / coupage de feuilles de type papier, textile, film.
- la platine (1) comprend des moyens d'entraînement de type moto réducteur pour déplacer les moyens d'obturation (3) (4) ou (4 A) en coulissement ; les moyens d'entraînement étant commandés par contacteur notamment de type cellule , par deux micro rupteurs (60) (61) équipés de temporisateurs , limitant de part et d'autre le déplacement des portes (3) (4) ou (4 A).

### Descriptif des figures 1 à 11

Selon les FIG 1 et 1A , une vue de dessus de la platine (1) comportant un cadre support (5) en partie inférieure montrant les différents orifices , les portes coulissante / basculante (3) et (4) et un plaque élastique (14), la porte clapet (2), une porte (8) basculante vers le haut, une porte support de rouleau papier (9) muni d'une encoche (7) pour la passage d'une feuille de papier , un bouton (10) coulissant dans une encoche (11).

Selon les FIG 2 , 2A , deux vues de la platine (1) comportant un cadre support (5) en partie inférieure montrant les différents orifices et porte coulissante (3) , une porte clapet (2),une porte (8) basculante vers le haut, une porte support de rouleau papier (9) muni d'une encoche (7).

Selon la FIG 3, une vue en perspective de l'ensemble mobilier comportant la platine (1) décrite précédemment , le chariot support (19) , muni de roulettes pivotantes (20) ,d'une façade porte (25), d'un support de sac (21) ,et FIG 3A d'une boite support (22) dans laquelle se positionne verticalement des rouleaux de sacs poubelles (24).

Selon la FIG 4 A,4 B,4 C représente une vue en coupe du système de d'ouverture des portes ( 3) (4 ) solidaires de son bouton poussoir (10), selon la figure 4 A en position fermée , la porte (4) est maintenue horizontalement par la languette élastique (14) et maintenant (3) horizontale par la pression exercée sur sa butée (30) sous la platine (1).
Selon la figure (4 B ) montrant l'ensemble des 2 portes légèrement avancées , dégageant la butées (30 ) d'une encoche ( 28 ) libérant vers le bas la porte (3) laissant ainsi tomber les déchets (27) dans des contenants situées sous celles ci. Selon la figure 4 C montrant l'ensemble des deux portes abaissées par la pression d'une main (29).

Selon la FIG 5 représente une coupe de la boite étagée (31) solidaire d'un manchon fileté ( 32) coopérant avec la partie filetée d'une bouteille ( 33) , une porte (8) montée sur des moyens de rotation de type charnière à ressort (13).

Selon la FIG 6 représente une vue de coté de la patte de blocage (18 ) percée d'une encoche (70). Ladite patte comportant un bouton supérieure (65) solidaire d'une vis (66) , coulissant dans ladite encoche , une butée inférieure (64) se positionnant sous la platine (1) de façon à bloquer la rotation de la porte clapet ( 2).
La FIG 6 A représente une vue de la FIG 6 montrant la forme de l'encoche (70) et les deux sens de mouvement de l'ensemble (64,65,66,67).

Selon la FIG 7 représente une vue de dessus du cadre support (37) , de la porte support (9) avec une encoche (7) centrale ou non, pour la passage d'une feuilles de papier ménage.
Selon la FIG 7 A représente une vue de coté de la porte (9) comportant deux supports de rouleau (38) disposées en vis à vis, muni d'un axe (63), un rouleau de papier ménage (39) dont une de ses feuilles passant par l'encoches (7) de la porte (9). La FIG 7 B représente le dispositif ouvert.
- Selon la FIG 8 A représente une vue de face du corps de boite support (22) muni en partie supérieure de deux pattes d'accrochage (40) disposée en vis à vis et notamment inclinée, entre lesquelles se positionne horizontalement un rouleau de sacs poubelle (42) bloquant les deux bouchons coniques (44) .Lesdites pattes comportent chacune en partie basse une encoche (45) notamment de forme ovale dans lesquels s'imbriquent deux bouchons coniques (44) bloquant les bords extrémales des sacs poubelles (47).Ledit corps comporte un fond (41) sur lequel repose verticalement des rouleaux de sacs poubelle (42). Ledit corps de boite étant maintenu par 2 pieds (46).
- La FIG 8 B représente une vue de coté de l'ensemble corps de boite ( 22) muni de deux pattes d'accrochage (40) en partie supérieure, deux pieds support (46) en partie inférieure, d'un support de rouleaux de sacs (71) coulissant en position basse . L'ensemble étant fixé sur le chariot support (19) par deux vis ( 43).
- FIG 8 C représente une vue de coté du corps de boite montrant les bords des sacs poubelle (47) passant entre deux pattes d'accrochage (40), deux bouchons coniques (44) bloqués par un ou plusieurs rouleaux de sacs poubelle (42) préalablement disposés horizontalement.
- La FIG 8 D représente une vue de coté du corps de boite muni d'un support de rouleaux de sacs poubelle , coulissant sur une des parois latérales du corps de boite (22) vers le haut en position relevée pour un meilleur préhension des rouleaux.

Selon la FIG 9 représente une vue du dispositif d'accrochage de sacs poubelle ,sur la platine (1) dans lequel s'encastre une manchette (35) solidaire d'un cadre support (62) et un joint (50) bloquant la partie extrémale d'une sac poubelle Ladite manchette comportant notamment 2 grenouillères fixant un filet (36 ).

Selon la FIG 10 représente une vue de coté de l'ensemble support de sac (21) comportant un tige support (53) solidaire par une des extrémités d'un ensemble de deux pattes (52) disposées en vis à vis et inclinées en V de façon à positionner un rouleau de sac poubelle (24) horizontalement, ledit support (53) étant solidaire d'un axe (54) s'imbriquant dans un support (55), l'ensemble étant maintenu perpendiculairement à une façade (25).
La FIG 10 A une vue de face de la FIG 10 montrant la découpe en V des deux pattes support de sac (52), chacune munie d'une encoche dans laquelle s'imbrique un bouchon conique (44) relié à chacune des pattes (52) par une attache ( 68).

Selon la FIG 11 représente une vue en perspective de la motorisation de la porte coulissante (3) , un moto réducteur (57 ) muni d'un axe solidaire d'une roue (58) laquelle se déplaçant sur bande de roulement (62 ).
Ledit moto réducteur étant relié électriquement à un micro rupteur avant (60 ) à un micro rupteur arrière (61) .Ledit micro rupteur (60) venant en contact avec une butée de fin de course (59).

Selon la FIG 11 A représente une vue en coupe de la figure 11 précédente montrant la roue (58) appuyant sur la bande de roulement (69).

### Nomenclature des Figures 1 à 11

- 1: Platine
- 2: Porte Clapet
- 3: Plateau coulissant/basculant avant
- 4: Plateau coulissant/basculant arrière
- 4A: Plateau coulissant
- 5: Cadre support
- 6: Butée de porte clapet
- 7: Encoches à dents
- 8: Porte produit
- 9: Porte support rouleau papier
- 10: Bouton coulissant
- 11: Encoche
- 12: Cône de raccordement
- 13: Charnière à ressort
- 14: Plaque élastique
- 15: Coulisse
- 16: Joint
- 17: Support de roulement
- 18: Patte de blocage
- 19: Chariot support
- 20: Roue Pivotante
- 21: Support Sac
- 22: Corps de boite Support
- 23: Caisson meuble
- 24: Rouleau de sac Poubelle
- 25: Façade caisson meuble
- 26: Panier
- 26 A: Coté latéral
- 26 B: Coté Frontal
- 27: Pied de meuble
- 28: Encoche
- 29: Main
- 30: Déchets
- 31: Contenant
- 32: Manchon fileté
- 33: Bouteille
- 34: Cadre support
- 35: Manchette
- 36: Filet conique
- 37: Cadre support
- 38: Support rouleau
- 39: Rouleau papier
- 40: Patte support
- 41: Fond de boite
- 42: Rouleau sac poubelle
- 43: Vis
- 44: Bouchon conique
- 44 A: Encoche
- 45: Encoche primaire
- 45 A: Encoche secondaire
- 46: Pied support
- 47: Sac poubelle
- 48: Bossage concave
- 49: Elastique
- 50: Joint
- 51: Grenouillère
- 52: Patte support de sac
- 53: Tige support
- 54: Axe support
- 55: Support axe et sac
- 56: Vis
- 57: Moto réducteur
- 58: Roue
- 59: Butée Micro rupteur
- 60: Micro rupteur avant
- 61: Micro rupteur arrière
- 62: Bande de roulement
- 63: Axe rouleau
- 64: Butée inférieure
- 65: Bouton supérieur
- 66: Vis
- 67: Ecrou
- 68: Attache
- 69: Bande roulement
- 70: Encoche
- 71: Support
- 71 A: Plaque support
- 71 B: Poignée

## Revendications

1. Système de platine (1) pour le tri sélectif des déchets ménagers s'implantant au dessus d'un système à arrangement de récipients de type poubelle, notamment en s'encastrant et/ou en coulissant, sur un plan de travail et/ou surmontant un meuble **caractérisée en ce que** ladite platine comporte plusieurs ouvertures chacune en regard d'au moins un récipient de type poubelle pour répartir et trier les déchets ménagers ou dits à risques chacune de celle ci comprend des moyens d'obturation (2,3,4, 4 A ) coulissant et /ou basculant sous ladite platine.

2. Système selon la revendication 1 **caractérisé en ce que** tout ou partie des moyens d'obturation comprennent un premier ensemble de deux plateaux (3) et (4) recouvrant et fermant initialement ladite ouverture de type plan de travail commandé en basculement vers le bas sur des moyens de rotation et de rappel élastique (14) pour le vidage des déchets séparément ou ensemble par des moyens de commande (10) ou manuellement par pression, l'extrémité du plateau (4) étant reliée et pivotable par rapport à l'ouverture de la platine (1), les deux plateaux étant combinés et solidaires ou pivotant l'un par rapport à l'autre, un second moyen d'obturation par coulissement par des moyens de guidage sous la platine.

3. Système selon les revendications 1 ou 2 **caractérisé en ce que** tout ou partie des ouvertures de la platine (1) comprennent un moyen d'obturation (4 A) de type plaque rigide commun ou non à plusieurs ouvertures se déplaçant par coulissement sous la platine par des moyens de guidage de type coulisse (15) en venant obturer l'ouverture de façon notamment affleurante la surface de la platine (1).

4. Système selon l'une quelconque des revendications précédentes **caractérisé en ce que** tout ou partie des ouvertures comprennent un moyen d'obturation à clapet (2 ) basculant vers le bas par des moyens de rotation et de rappel élastique (13) solidaire de la platine (1), ledit clapet (2) en position fermée, étant limité en rotation par une butée (22 ) venant en appui sur la face de la platine (1).

5. Système selon l'une quelconque des revendications précédente **caractérisé en ce que** ledit moyen d'obturation à clapet (2) comprend un cadre support (34) solidaire d'une manchette (35) en partie inférieure, permettant d'une part de maintenir des moyens d'accrochage (51) un filet (16) où s'insère et descend ledit contenant, maintenu verticalement en se rétrécissant en diamètre vers le bas pour ralentir la chute de contenants de type bouteille dans le récipient poubelle (47) et d'autre part de fixer un sac poubelle (17) entre la manchette (15), sur joint (50) et le bord de l'ouverture de la platine (1).

6. Système selon l'une quelconque des revendications précédentes **caractérisé en ce que** le système à arrangement de récipients de type poubelle comporte un chariot (8) s'insérant sous la platine (1) ou dans un meuble spécifique, le dit chariot étant muni d'une face frontale en arrière de laquelle se situe un logement ouvert sur la face supérieure aux faces latérales et arrière logeant des récipients de type sac s'accrochant sur les bords supérieurs des faces latérales notamment dans des encoches (16) centrales ou non.

7. Système selon la revendication 6 **caractérisé en ce que** ledit chariot comprend au moins un moyen d'accrochage (21) et de maintien de sacs à éléments d'encoches pour l'accroche et le maintien d'au moins une partie extrémale supérieure de chaque récipient de type sac par exemple au nombre de 4, ledit moyen d'accrochage comportant à une extrémité au moins une plaque comportant deux pattes (52) définissant au moins deux éléments protubérants avec au moins une encoche primaire centrale avec deux bords internes de maintien des sacs notamment en forme de « V », ladite encoche primaire étant munie d'encoches secondaires pour l'accrochage d'un sac ; à l'autre extrémité un axe (54) perpendiculaire au support (53) venant s'imbriquer dans un logement de type support (55) notamment en partie centrale et supérieure dudit chariot et permettant la rotation de l'ensemble (21) vers le haut de façon à dégager la partie supérieure du chariot pour faciliter l'accès aux sacs emplis de déchets.

8. Système selon la revendication 6 **caractérisé en ce que** ledit chariot comprend un logement vertical ( 22), notamment central fixé sur le fond dudit chariot pour stocker au moins un rouleau de sac (24) verticalement, ledit logement comportant en partie supérieure au moins deux moyens d'accrochage de type pattes (40) en forme de « V » muni chacune d'une encoche primaire (45 A) centrale avec deux bords internes de maintien des sacs notamment en forme de « V », les ladites encoches primaires étant munie d'encoches secondaires (45) pour l'accrochage d'un sac , chacune desdits encoches secondaires recevant un bouchon conique (44) bridant les parties extrémales des sacs poubelles pour le maintien et l'accrochage des extrémités centrales par exemple 4 sacs.

9. Système selon la revendication précédente **caractérisé en ce que** le logement vertical (22) comporte à l'intérieur ou à l'extérieur d'une des parois dudit logement, une tige support (71) muni à l'extrémité inférieure d'une plaque support (71 A) permettant de supporter des contenants de type sac poubelle (42), à l'extrémité supérieure un moyen de préhension (71 B) de type poignée, l'ensemble (71) (71A) (71B ) pouvant coulisser vers le haut de façon à prendre un rouleau de sac.

10. Système selon l'une quelconque des revendications précédentes **caractérisé en ce que** tout ou partie des ouvertures comprennent un contenant (31) de type entonnoir équipé en partie inférieure d'un manchon (32) s'étendant vers l'extérieur avec un filetage intérieur permettant la coopération par filetage avec le goulot d'un contenant (33) de type bouteille.

11. Système selon l'une quelconque des revendications précédentes **caractérisé en ce que** la platine (1) comprend des moyens de raccordement (13) de type tube conique débouchant d'une part notamment au niveau des récipients de type poubelle et raccordé par un moyen de tube souple d'autre part à un réseau notamment domestique de ventilation pour aspirer les odeurs indésirables.

12. Système selon l'une quelconque des revendications précédentes caractérisé en ce au moins une ouverture comprend sur la partie inférieure un ensemble dévidoir notamment de papier ménage comportant une porte support (9) comportant une encoche à dents (7), solidaire en partie inférieure de deux supports rouleau (38) muni d'un axe ( 63) , l'ensemble s'ouvrant à rappel élastique pour laisser ressortir une partie de feuille jusqu'à sa partie prédécoupée l'ensemble s'étendant vers le bas à blocage / coupage de feuilles de type papier, textile, film.

13. Système selon la revendication 2 ou 3 **caractérisé en ce que** la platine (1) comprend des moyens d'entraînement de type moto réducteur pour déplacer les moyens d'obturation (3) (4) ou (4 A) en coulissement; les moyens d'entraînement étant commandés par contacteur notamment de type cellule , par deux micro rupteurs (60) (61) équipés de temporisateurs , limitant de part et d'autre le déplacement des portes (3) (4) ou (4 A).
